# EUROPÄISCHE PATENTSCHRIFT

(11) **EP 0 033 111 B1**
(45) Veröffentlichungstag und Bekanntmachung des Hinweises auf die Patenterteilung: **30.05.1984**
(21) Anmeldenummer: 81100354.0
(22) Anmeldetag: 19.01.1981
(51) Int. Cl.: C11D 1/83, C11D 1/08, C11D 1/68, C11D 10/02

(54) **Flüssiges Reinigungs- und Pflegemittel und seine Verwendung**
Liquid cleaning and caring agent and its use
Agent de nettoyage et d'entretien liquide et son utilisation

(30) Priorität: 26.01.1980 DE 3002789
(43) Veröffentlichungstag der Anmeldung: 05.08.1981
(73) Patentinhaber: Henkel Kommanditgesellschaft auf Aktien, 40191 Düsseldorf (DE)
(72) Erfinder: Altenschöpfer, Theodor, Dr., D-4000 Düsseldorf 13 (DE); Schumann, Klaus, Dr., D-4006 Erkrath (DE)

## Beschreibung

Im Bereich der Türdichtungen, Schlauchanschlüsse und strömungsarmen Zonen von Geschirrspülmaschinen, also dort, wo die Oberflächen des Geschirrspülmaschineninnenraums nicht dem direkten und intensiven Betriebsdruck der Reinigungsflotte ausgesetzt sind, kommt es im Laufe der Zeit zu Ablagerungen von Schmutz, der im wesentlichen aus feinteiligen, fetthaltigen Speiseresten besteht.

Auch durch gelegentliche, unvermeidliche, technische Störungen der lonenaustauscheranlage von Geschirrspülmaschinen, die der Enthärtung des verwendeten Wassers dienen, oder durch andauerndes Unterdosieren der Reinigungsmittel durch die Anwender bilden sich, allmählich zunehmend, auf den inneren Oberflächen der Maschinen, Ablagerungen aus einem Gemisch von Kalk aus hartem Wasser und Reinigungsmittelrückständen. Zum Teil bilden sich auch sogenannte «Anlauffarben», wie die regenbogenfarbenen Verfärbungen von Edelstahlteilen der Geschirrspülmaschinen oder auch Geschirrteilen aus Edelstahl genannt werden.

Diese Schmutzablagerungen bieten einen unerwünschten Nährboden für Fäulnisprozesse, die sich durch eine unangenehme Geruchsbildung, besonders beim Öffnen der Spülmaschinen nach längerem Nichtgebrauch, bemerkbar macht. Darüber hinaus werden aber auch die Schlauch- und Dichtungsmaterialien, vor allem an den Türen, durch Langzeiteinwirkung dieser Schmutzablagerungen geschädigt.

Die handelsüblichen pulverförmigen alkalischen oder sauren Geschirr-, Reinigungs-bzw. Klarspülmittel eignen sich nicht oder nur unzureichend zurReinigung der verschmutzungsgefährdeten sogenannten «Problemzonen» der Geschirrspülmaschinen, da sie zwar in den Reinigungs- bzw. Klarspülgang der Geschirrspülmaschinen eindosiert und gelöst werden können, jedoch die verschmutzten Bereiche entweder gar nicht oder zu kurzzeitig berühren. Daher ist man bisher ausschliesslich auf die manuelle Reinigung derartiger Zonen angewiesen. Die zur Geschirreinigung verwendeten Mittel sind für eine derartige Reinigung ungeeignet, da sie die Haut zu stark angreifen. Auch handelsübliche Reinigungsmittel für harte Oberflächen sind für diese spezielle Anwendung nicht geeignet, da sie im allgemeinen stark schäumende Tenside enthalten, deren Rückstände in den Spülmaschinen zu Störungen vielfältiger Art führen können.

Die vorliegende Erfindung betrifft die Verwendung eines flüssigen, wässrigen oder wässrig-alkoholischen, sauren Mittels mit einem Gehalt an
a) 5 bis 50 Gew.% einer wasserlöslichen organischen ein- oder mehrbasigen, gegebenenfalls durch Hydroxygruppen substituierten Carbonsäure mit 2 bis 6 Kohlenstoffatomen im Molekül,
b) 3 bis 20 Gew.-% eines wasserlöslichen mehrwertigen Alkohols,
c) 0,1 bis 10 Gew.-% eines schwachschäumenden nichtionischen Tensids, sowie
d) 0 bis 5 Gew.-% weiteren Zusätzen aus der Gruppe Duftstoffe, Farbstoffe, Lösungsvermittler und/oder Korrosionsinhibitoren

zum Reinigen und Pflegen der Innenflächen von Haushaltsgeschirrspülmaschinen, wobei man das Mittel in konzentrierter Form manuell auf einem saugfähigen Substrat anwendet oder aber in Mengen von 5 bis 40 g/I Wasservolumen der Maschine in den Reinigungsgang der unbeladenen Maschine gibt und den Reinigungsgang wie üblich ablaufen lässt.

Bevorzugt enthalten die zu verwendenden Mittel
a) 12 bis 25 Gew.% einer wasserlöslichen organischen ein- oder mehrbasigen, gegebenenfalls durch Hydroxygruppen substituierten Carbonsäure mit 2 bis 6 Kohlenstoffatomen im Molekül,
b) 5 bis 12 Gew .-% eines wasserlöslichen mehrwertigen Alkohols,
c) 1 bis 5 Gew.-% eines schwachschäumenden nichtionischen Tensids sowie
d) 0,1 bis 4,5 Gew.-% weitere Zusätze aus der Gruppe der Duftstoffe, Farbstoffe, Lösungsvermittler und/oder Korrosionsinhibitoren.

Neben Wasser können die Mittel bis zu 30, vorzugsweise 15 bis 20 Gew.-% eines einwertigen Alkohols mit 2 bis 4 Kohlenstoffatomen wie Ethanol, Propanol, Butanol und vorzugsweise Isopropanol enthalten.

Die Erfindung betrifft ferner ein flüssiges, wässriges oder wässrig-alkoholisches, saures Reinigungs-und Pflegemittel für die Reinigung der Innenflächen von Haushaltsgeschirrspülmaschinen mit der Zusammensetzung 12 bis 25 Gew.-% einer wasserlöslichen organischen, ein- oder mehrbasigen, gegebenenfalls durch Hydroxylgruppen substituierten Carbonsäure mit 2 bis 6 Kohlenstoffatomen im Molekül, 3 bis 20 Gew.-% eines wasserlöslichen mehrwertigen Alkohols, 1 bis 5 Gew.-% eines schwachschäumenden nichtionischen Tensids und gegebenenfalls bis zu 5 Gew.-% an Duftstoffen, Farbstoffen, Lösungsvermittlern und/oder Korrosionsinhibitoren, wobei der Rest bis zu 100 Gew.-% des gesamten Mittels aus Wasser bzw. aus einem bis zu 30 Gew.-% eines einwertigen Alkohols 2 bis 4 Kohlenstoffatomen enthaltenden wässrigen Alkohol besteht.

Als wasserlösliche organische ein- oder mehrbasige, gegebenenfalls durch Hydroxygruppen substituierte Carbonsäuren mit 2 bis 6 Kohlenstoffatomen im Molekül können neben Essigsäure bevorzugt solche mehrwertigen Säuren verwendet werden, die bezogen auf die erste Dissoziationsstufe, einen K_{c-}Wert von > 10-⁶ besitzen. Das sind beispielsweise Adipinsäure, Bernsteinsäure, Weinsäure, Äpfelsäure, Glutarsäure und bevorzugt Citronensäure. Man kann auch Gemische derartiger Säuren einsetzen.

Als wasserlösliche mehrwertige Alkohole dienen Ethylenglykol, Propylenglykol und vorzugsweise Glycerin.

Zur Steigerung der Reinigungsleistung werden schwachschäumende, nichtionische Tenside eingesetzt. Als solche kommen Ethylenoxidaddukte an höhermolekulare Propylenglykole der Molgewichte 900 bis 4000 sowie Addukte von 1 bis 10 Mol Ethylenoxid, bzw. 1 bis 10 Mol Ethylenoxid und 1 bis 7 Mol Propylenoxid an höhermolekulare Fettalkohole mit 10 bis 20, vorzugsweise 12 bis 18 Kohlenstoffatomen im Molekül oder deren Gemische sowie synthetische, beispielsweise durch Oxosynthese hergestellte Alkohole der Kettenlänge C₁₂-C₁₆ und entsprechende Alkylenoxidaddukte an Nonylphenole in Betracht. Bevorzugt eingesetzt werden die biologisch weitestgehend abbaubaren Addukte von Ethylenoxid und Propylenoxid an höhermolekulare Fettalkohole, insbesondere das Anlagerungsprodukt von 2 bis 5 Mol Ethylenoxid und 2 bis 5 Mol Propylenoxid an ein Gemisch von C₁₂-C₁,₃-Fettalkohlen.

Ausser Farbstoffen und Duftstoffen können den Mitteln auch noch geringe Mengen von etwa 0,1 bis 4,5 Gew.-% an Lösungsvermittlern für die Tenside und/oder Duftstoffe, beispielsweise Dipropylenglykol, sowie Korrosionsinhibitoren, beispielsweise ein unter dem Namen Rodine 58⁰ der Firma Gerhard Collardin GmbH, Köln, bekanntes, in saurem Medium hergestelltes Kondensationsprodukt aus Aldehyden und Aminen zugesetzt werden.

Bei der erfindungsgemässen Verwendung können die Mittel den unbeladenen Geschirrspülmaschinen in Konzentrationen von 5 bis 40, vorzugsweise 10 bis 25 g/I in gewissen Zeitabständen, etwa ein- bis zweimal monatlich, im Renigungsgang zugesetzt werden und dort bei einer erhöhten Temperatur von etwa 35 bis 60°C durch üblichen Ablauf des Reinigungsganges, wenigstens aber etwa 5 Minuten lang, zur Einwirkung gebracht werden. Sie können jedoch auch vorteilhaft in konzentrierter Form manuell angewendet werden.

Die erfindungsgemäss verwendeten flüssigen, sauren Reinigungs- und Pflegemittel lösen und entfernen sowohl die fetthaltigen Speiserestanschmutzungen als auch Kalk- und Reinigungsmittelrückstände in den Geschirrspülmaschinen. Auch die Anlauffarben verschwinden beim Abreiben. Infolge des Gehaltes an mehrwertigen Alkoholen wird die vorzeitige Austrocknung der Mittel verhindert. Dadurch werden nicht nur Gummi- und Kunststoffdichtungen oder -anschlüsse im Maschinenbereich weich und elastisch gehalten, sondern hartnäckige Verschmutzungen werden dadurch aufgeweicht und wegen der Verzögerung des Wiederantrocknens leicht abwischbar.

### Beispiel 1

### Beispiel 2

### BeisDie/ 3

### Reinigungsvermögen

Zur Bestimmung des Reinigungsvermögens der manuell angewendeten erfindungsgemässen Mittel von Gummi- und Kunststoffteilen einer Geschirrspülmaschine wurde folgende Versuchsanwendung benutzt:
Auf eine Kunststofftestplatte von 26 x 28 cm wurden mit Hilfe eines Fläschenstreichers gleichmässig 2 g einer aus einem Gemisch aus Russ, Maschinenöl, Triglyceriden gesättigter Fettsäuren und niedrigsiedenden aliphatischen Kohlenwasserstoffen bestehenden künstlichen Anschmutzung aufgetragen.

Ein Kunststoffschwamm wurde jeweils mit 12 ml der zu prüfenden Reinigungsmittellösung gemäss den Beispielen 1 bis 3 getränkt und maschinell auf der Testfläche bewegt. Nach 6 Wischbewegungen wurde die gereinigte Testfläche unter fliessendes Wasser gehalten und der lose sitzende Schmutz entfernt. Die Reinigungsmischung, das heisst der Weissgrad der so gereinigten Kunststoffoberfläche wurde mit einem photoelektrischen Farbmessgerät LF 90 (Dr. B. Lange) gemessen. Als Weiss-Standard diente die ursprüngliche, saubere, weisse Kunststoffoberfläche. Bei der Messung wurde diese saubere Oberfläche auf 100 Prozent und die angeschmutzte Fläche auf 0 Prozent eingestellt. Die angegebenen Werte der gereinigten Kunststoffflächen sind als Prozent Reinigungsvermögen (% RV) anzusehen. Es sind gemittelte Werte aus einer 4fach-Bestim-mung. Mit Leitungswasser wurde ein gemittelter Wert % RV von 21 erhalten.

Das Ergebnis der maschinellen Anwendung des erfindungsgemässen Mittels zur Innenraumreinigung der Geschirrspülmaschinen wurde in Form des Kalklösevermögens und der Reinigungsleistung ermittelt: Hierzu wurden bei einem Wasserinhalt der Maschine von 10,0 ± 0,5 I je 250 ml eines der Mittel nach den Beispielen 1 bis 3 in den Reinigungsgang einer handelsüblichen Geschirrspülmaschine vom Typ Miele G 540 gegeben; die maximale Spültemperatur betrug 55°C ± 3°C.

### Kalklösevermögen

Glasplatten der Grösse 6 x 12 cm wurden gleichmässig mit einer Schicht von 5 g einer Mischung aus

belegt und 1,5 Stunden lang bei 80°C getrocknet. Daraus resultierte ein stabiler «Kalkbelag» . Jeweils 4 Glasplatten wurden mit je einem der Mittel gemäss den Beispielen 1 bis 3 behandelt. Durch titrimetrische Bestimmung der Restmengen an Ca^{ll-} und Mg⁺⁺-lonen auf den Glasplatten wurde die mittlere prozentuale Entfernung des Kalkbelags (Kalklösevermögen) festgestellt. Das lediglich mit Wasser bei 55°C durch mechanischen Abtrag bewirkte Kalklösevermögen betrug 30 Prozent.

### Reinigungleistung

Auf Edelstahloberflächen des Geschirrspülmaschineninnenraumes von 3 Maschinen vom Typ Miele G 540 wurden je 30 g einer Anschmutzung, bestehend aus

mittels eines Pinsels in Streifenform aufgetragen und 20 Stunden lang bei Raumtemperatur antrocknen gelassen. Dann wurden je ein Mittel gemäss den Beispielen 1 bis 3 in den Reinigungsgang der Geschirrspülmaschinen gegeben und dieser wie üblich in Gang gesetzt; anschliessend wurde das Ergebnis von drei Versuchspersonen beurteilt. Die ursprüngliche neuwertige Edelstahlinnenoberfläche wurde dabei mit 10 (absolut sauber) und die nach dem Antrocknen der Anschmutzungen erhaltenen Edelstahloberflächen mit 0 benotet. Mit reiner Wasserbehandlung wurde die Reinigungsnote 5,5 erreicht.

## Patentansprüche

1. Verwendung eines flüssigen, wässrigen oder wässrig-alkoholischen, sauren Mittels mit einem Gehalt an
a) 5 bis 50 Gew.% einer wasserlöslichen organischen, ein- oder mehrbasigen, gegebenenfalls durch Hydroxylgruppen substituierten Carbonsäure mit 2 bis 6 Kohlenstoffatomen im Molekül,
b) 3 bis 20 Gew.-% eines wasserlöslichen mehrwertigen Alkohols,
c) 0,1 bis 10 Gew.-% eines schwachschäumenden nichtionischen Tensids, sowie
d) 0 bis 5 Gew.-% weiteren Zusätzen aus der Gruppe der Duftstoffe, Farbstoffe, Lösungsvermittler und/oder Korrosionsinhibitoren
zum Reinigen und Pflegen der Innenflächen von Haushaltsgeschirrspülmaschinen, wobei man das Mittel in konzentrierter Form manuell auf einem saugfähigen Substrat anwendet oder aber in Mengen von 5 bis 40 g/I Wasservolumen der Maschine in den Reinigungsgang der unbeladenen Maschine gibt und den Reinigungsgang wie üblich ablaufen lässt.

2. Verwendung eines Mittels nach Anspruch 1, dessen Gehalt an wasserlöslichen organischen Säuren a) 12 bis 25 Gew.-% beträgt.

3. Verwendung eines Mittels nach Anspruch 1 und 2, dessen Gehalt an einem wasserlöslichen mehrwertigen Alkohol b) 5 bis 12 Gew.-% beträgt.

4. Verwendung eines Mittels nach Anspruch 1 bis 3, dessen Gehalt an einem schwachschäumenden nichtionischen Tensid c) 1 bis 5 Gew.-% beträgt.

5. Verwendung eines Mittels nach Anspruch 1 bis 4, dessen Gehalt an den weiteren Zusätzen d) 0,1 bis 4,5 Gew.-% beträgt.

6. Verwendung eines Mittels nach Anspruch 1 bis 5 mit einem Gehalt an bis zu 30, vorzugsweise 15 bis 20 Gew.-% eines einwertigen Alkohols mit 2 bis 4 Kohlenstoffatomen.

7. Verwendung eines Mittels nach Anspruch 1 bis 6 mit einem Gehalt an wasserlöslichen organischen, ein- oder mehrbasigen Säuren a) aus der Gruppe, bestehend aus Essigsäure und solchen mehrwertigen organischen Carbonsäuren, deren erste Dissoziationsstufe einen Kc-Wert von grösser 10-⁶ besitzt.

8. Verwendung eines Mittels nach Anspruch 1 bis 7, das als wasserlöslichen mehrwertigen Alkohol b) Ethylenglykol, Propylenglykol, Dipropylenglykol oder Glycerin enthält.

9. Verwendung eines Mittels nach Anspruch 1 bis 8, das als schwachschäumendes nichtionisches Tensid c) ein Addukt von 1 bis 10 Mol Ethylenoxid, oder von 1 bis 10 Mol Ethylenoxid und 1 bis 7 Mol Propylenoxid, an Fettalkoholgemische mit 10 bis 20, insbesondere 12 bis 18 Kohlenstoffatome im Molekül enthält.

10. Flüssiges, wässriges oder wässrig-alkoholisches, saures Reinigung- und Pflegemittel für die Verwendung nach Anspruch 1 mit der Zusammensetzung 12 bis 25 Gew.-% einer wasserlöslichen organischen, ein- oder mehrbasigen, gegebenenfalls durch Hydroxylgruppen substituierten Carbonsäure mit 2 bis 6 Kohlenstoffatomen im Molekül, 3 bis 20 Gew.-% eines wasserlöslichen mehrwertigen Alkohols, 1 bis 5 Gew.-% eines schwachschäumenden nichtionischen Tensids und gegebenenfalls bis zu 5 Gew.-% an Duftstoffen, Farbstoffen, Lösungsvermittlern und/oder Korrosionsinhibitoren, wobei der Rest bis zu 100 Gew.-% des gesamten Mittels aus Wasser bzw. aus einem bis zu 30 Gew.-% eines einwertigen Alkohols mit 2 bis 4 Kohlenstoffatomen enthaltenden wässrigen Alkohol besteht.

## Claims

1. The use of a liquid, aqueous or aqueous-alcoholic, acidic preparation containing
a) from 5 to 50% by weight of a water-soluble organic, mono- or polybasic, optionally hydroxyl-substituted carboxylic acid containing from 2 to 6 carbon atoms in the molecule,
b) from 3 to 20% by weight of a water-soluble polyhydric alcohol,
c) from 0.1 to 10% by weight of a low-foam nonionic surfactant and
d) from 0 to 5% by weight of other additives from the group comprising fragrances, dyes, solution promoters and/or corrosion inhibitors
for cleaning and protecting the interior surfaces of domestic dishwashing machines, then preparation being manually applied in concentrated form on an absorbent substrate or being added during the wash cycle of the unloaded machine in quantities of from 5 to 40 g/I of water volume of the machine and the wash cycle then being left to take place in the usual way.

2. The use of a preparation as claimed in claim 1 of which the content of water-soluble organic acids a) amounts to between 12 and 25% by weight.

3. The use of a preparation as claimed in claims 1 and 2 of which the content of a water-soluble polyhydric alcohol b) amounts to between 5 and 12% by weight.

4. The use of a preparation as claimed in claims 1 to 3 of which the content of a low-foam nonionic surfactant c) amounts to between 1 and 5 % by weight.

5. The use of a preparation as claimed in claims 1 to 4 of which the content of the other additives d) amounts to between 0.1 and 4.5% by weight.

6. The use of a preparation as claimed in claims 1 to 5 containing up to 30% by weight and preferably from 15 to 20% by weight of a monohydric alcohol containing from 2 2 to 4 carbon atoms.

7. The use of a preparation as claimed in claims 1 to 6 containing water-soluble, organic mono- or polybasic acids a) from the group comprising acetic acid and polybasic organic carboxylic acids of the type whose first dissociation stage has a K_{c}-value of greater than 10-⁶.

8. The use of a preparation as claimed in claims 1 to 7 containing ethylene glycol, propylene glycol, dipropylene glycol or glycerol as the water-soluble polyhydric alcohol b).

9. The use of a preparation as claimed in claims 1 to 8 which contains as the low-foam nonionic surfactant c) an adduct of from 1 to 10 moles of ethylene oxide or of from 1 to 10 moles of ethylene oxide and from 1 to 7 moles of propylene oxide with fatty alcohol mixtures containing from 10 to 20 and, more particularly, from 12 to 18 carbon atoms in the molecule.

10. A liquid, aqueous or aqueous-alcoholic, acidic cleaning and protecting preparation for the use claimed in claim 1 consisting of from 12 to 25% by weight of a water-soluble organic, mono- or polybasic, optionally hydroxyl-substituted carboxylic acid containing from 2 to 6 carbon atoms in the molecule, 3 to 20% by weight of a water-soluble polyhydric alcohol, 1 to 5% by weight of a low-foam nonionic surfactant and, optionally, up to 5% by weight of fragrances, dyes, solution promoters and/or corrosion inhibitors, the balance to 100% by weight of the preparation as a whole consisting of water or of an aqueous alcohol containing up to 30% by weight of a monohydric C₂-C₄-alcohol.

## Revendications

1. Utilisation d'un produit liquide, aqueux ou hy- droalcoolique, acide, contenant
a) 5 à 50% en poids d'un acide carboxylique organique mono- ou poly-basique hydrosoluble, éventuellement substitué par des groupes hydroxy et contenant 2 à 6 atomes de carbone dans la molécule,
b) 3 à 20% en poids d'un alcool polyvalent hydrosoluble,
c) 0,1 à 10% en poids d'un agent tensio-actif peu moussant et
d) 0 à 5% en poids d'autres additifs du groupe des parfums, des colorants, des agents solubilisants et/ou des inhibiteurs de corrosion
pour le nettoyage et l'entretien des surfaces intérieures des machines ménagères à laver la vaisselle, en utilisant le produit à la main, à l'état concentré, sur un support absorbant ou en introduisant le produit en quantité de 5 à 40 g/I de volume d'eau de la machine, à l'opération de lavage dans la machine non chargée et en procédant à l'opération de lavage de la manière habituelle.

2. Utilisation d'un produit selon la revendication 1, dont la teneur en acides organiques hydrosolubles a) est de 12 à 25% en poids.

3. Utilisation d'un produit selon les revendications 1 et 2 dont la teneur en l'alcool polyvalent hydrosoluble b) est de 5 à 12% en poids.

4. Utilisation d'un produit selon les revendications 1 à 3, dont la teneur en l'agent tensio-actif non ionique peu moussant c) est de 1 à 5% en poids.

5. Utilisation d'un produit selon les revendications 1 à 4 dont la teneur en les autres additifs d) est de 0,1 à 4,5% en poids.

6. Utilisation d'un produit selon les revendications 1 à 5, à une teneur allantjusqu'à 30% et de préférence de 15 à 20% en poids d'un alcool monovalent en C₂-C₄.

7. Utilisation d'un produit selon les revendications 1 à 6, contenant des acides organiques mono-ou poly-basique hydrosolubles a) du groupe consistant en l'acide acétique et les acides organiques carboxyliques polyvalents dont la valeur K_{c} pour le premier stade de dissociation est supérieure à 10-⁶.

8. Utilisation d'un produit selon les revendications 1 à 7, contenant en tant qu'alcools polyvalents hydrosolubles b) l'éthylène-glycol, le propylène- glycol, le dipropylène-glycol ou le glycérol.

9. Utilisation d'un produit selon les revendications 1 à 8 contenant en tant qu'agent tensio-actif non ionique peu moussant c) un adduct de 1 à 10 moles d'oxyde d'éthylène ou de 1 à 10 moles d'oxyde d'éthylène et 1 à 7 moles d'oxyde de propylène sur des mélanges d'alcools gras contenant 10 à 20, plus spécialement 12 à 18 atomes de carbone dans la molécule.

10. Produit de nettoyage et d'entretien liquide, aqueux ou hydro-alcoolique, acide, pour l'utilisation selon la revendication 1, à la composition suivante: 12 à 25% en poids d'un acide carboxylique organique mono- ou poly-basique hydrosoluble, éventuellement substitué par des groupes hydroxy et contenant 2 à 6 atomes de carbone dans la molécule, 3 à 20% en poids d'un alcool polyvalent hydrosoluble, 1 à 5% en poids d'un agent tensio-actif non ionique peu moussant et le cas échéant jusqu'à 5% en poids de parfums, colorants, agents solubilisants et/ou inhibiteurs de corrosion, le solde à 100% en poids du produit total consistant en eau ou un alcool aqueux contenant jusqu'à 30% en poids d'un alcool monovalent en C₂-C₄.
